# FASCICULE DE BREVET EUROPEEN

(11) **EP 2 652 894 B1**
(45) Date de publication et mention de la délivrance du brevet: **25.07.2018**
(21) Numéro de dépôt: 11830082.1
(22) Date de dépôt: 16.12.2011
(51) Int. Cl.: H04K 3/00

(54) **GÉNÉRATEUR DE SIGNAL PARASITE**
STÖRSIGNALERZEUGER
SPURIOUS SIGNAL GENERATOR

(30) Priorité: 17.12.2010 FR 1004940
(43) Date de publication de la demande: 23.10.2013
(73) Titulaire: THALES, 92400 Courbevoie (FR)
(72) Inventeur: HOUIX, Hervé, F-49000 Angers (FR); BAZIN, David, F-49600 Beaupreau (FR)
(74) Mandataire: Bell, Mark
(86) Numéro de dépôt international: PCT/EP2011/073153
(87) Numéro de publication internationale: WO 2012/080507

(56) Documents cités:
- WO-A1-03/049310
- GB-A- 2 064 272
- US-A1- 2005 041 728
- US-A1- 2007 116 093

## Description

L'invention concerne un générateur de signal parasite et s'applique notamment aux domaines des télécommunications.

La génération de signal parasite, appelée communément brouillage électronique, est une technique ayant pour but d'empêcher l'utilisation d'une portion du spectre électromagnétique par des réseaux de télécommunications appartenant à des tiers, tout en permettant son utilisation par des réseaux dits amis. Pour cela, on utilise des dispositifs appelés communément brouilleurs. Le principe de tels dispositifs est d'émettre un signal parasite au même moment que les émetteurs à brouiller et ce au moins sur la même bande de fréquence.

Certains réseaux de télécommunications sont conçus de manière à rendre difficile le brouillage de leurs signaux émis. Pour cela, il est notamment possible d'utiliser des techniques d'émission avec sauts de fréquence. Ces systèmes sont appelés systèmes à évasion de fréquence et sont habituellement désignés par l'acronyme EVF.

Afin de perturber les communications des réseaux EVF, des techniques de brouillage adaptées doivent être utilisées. Trois types de brouilleurs appartenant à l'état de la technique et permettant d'atteindre cet objectif sont fréquemment utilisées : les brouilleurs de type suiveur, les brouilleurs de type barrage et les brouilleurs de type répéteur.

Un brouilleur suiveur comporte des moyens pour se synchroniser aux émissions du système EVF à brouiller, en mettant en oeuvre notamment une analyse de fréquence sur le spectre à protéger. Un signal de brouillage peut ainsi être émis au même moment et sur une bande de fréquence adaptée aux émissions du système EVF. Il est alors possible de lutter efficacement contre les communications EVF rapides, c'est-à-dire des communications avec une cadence de sauts de fréquence supérieure à cent sauts par seconde, et ce avec un signal de brouillage concentré sur un canal de fréquence, un canal de fréquence désignant une bande de fréquence centrée sur une fréquence dite centrale. L'étalement de la puissance de brouillage est ainsi limité. En outre, la mise en parallèle de voies de réception permet d'augmenter la bande instantanée de brouillage. Cependant, ce type de brouilleur ne permet de brouiller qu'un système EVF à la fois.

Un second type de brouilleurs utilise la technique du brouillage barrage. Le signal de brouillage est alors un signal large bande et il y a étalement de la puissance de brouillage sur cette bande. Ce type de brouillage permet notamment de lutter efficacement contre les communications à évasion de fréquences EVF rapides. Ce brouillage est habituellement limité à une bande instantanée de quelques dizaines de MHz de large. Le signal interférent étant large bande, il est par conséquent difficile de protéger les systèmes amis utilisant des fréquences inclues dans la bande de fréquence brouillée. De plus, la mise en oeuvre de ce type de brouillage n'est pas discrète.

Un troisième type de brouilleur est qualifié de brouilleur répéteur. Ce type de brouilleur enregistre le signal reçu par le dispositif de brouillage et réémet le signal enregistré. Il est ainsi possible de lutter efficacement contre les communications EVF rapides. Le signal interférent émis est concentré sur un canal de fréquence. L'étalement de puissance de brouillage est ainsi limité. L'inconvénient est que les réseaux à brouiller ne sont pas distingués par rapport aux réseaux amis. Les réseaux amis peuvent donc être brouillés. En effet, le traitement temporel du signal reçu par le brouilleur, c'est-à-dire l'enregistrement et la réémission du signal dans une fenêtre temporelle donnée, ne permet pas de protéger les systèmes amis.

Il apparaît donc qu'il n'y a pas de dispositif de brouillage permettant de brouiller simultanément les émissions de plusieurs réseaux de télécommunications tout en assurant la protection des émissions d'un ou plusieurs systèmes amis. Le document US2007/0116093 A1 propose un brouilleur qui contient des moyens de synchronisation pour savoir les fréquences utilisées par un réseau ami. Les moyens de synchronisation fonctionnent à l'aide d'un récepteur GPS.

Un but de l'invention est notamment de pallier les inconvénients précités. A cet effet l'invention a pour objet un dispositif de brouillage des émissions d'au moins un réseau de télécommunications ennemi, ledit dispositif comportant des moyens pour recevoir et mémoriser périodiquement des signaux dans une bande de réception Br dans une fenêtre temporelle de réception de durée déterminée δ₀. Le dispositif comporte des moyens d'analyse fréquentielle desdits signaux mémorisés et de détections des canaux de fréquences utilisés par les réseaux de télécommunications émettant dans la bande Br, des moyens pour générer un signal de brouillage apte à brouiller les signaux présents sur les canaux de fréquence détectés, le dispositif comportant en outre des moyens pour connaître les canaux de fréquences utilisés par au moins un réseau ami et mettant en oeuvre une fonction de type suiveur permettant au dispositif de se synchroniser sur le ou les réseaux amis à évasion de fréquence, le signal de brouillage étant adapté de manière à brouiller les canaux de fréquence utilisés par le réseau ennemi sans brouiller les canaux de fréquence utilisés par le réseau ami.

Selon un mode de réalisation, une fenêtre temporelle réception est ouverte périodiquement toutes les Δ₀ secondes, Δ₀ étant appelée période d'ouverture, le signal de brouillage étant adapté périodiquement sur la base de l'analyse et de la détection effectué dans ces fenêtres.

Selon un autre mode de réalisation, la période d'ouverture Δ₀ est choisie en fonction de la vitesse des sauts de fréquence des émissions à brouiller.

Une transformée de Fourier rapide appliquée sur le signal mémorisé est par exemple utilisée pour l'analyse fréquentielle.

Un signal est détecté par exemple lorsque les valeurs résultats obtenues par application de la Transformée de Fourier rapide dépassent une première valeur seuil prédéterminée et/ou ne dépassent pas une seconde valeur seuil prédéterminée.

Dans un mode de mise en oeuvre, l'émission du signal de brouillage est interrompue à l'ouverture de la fenêtre temporelle de réception.

Le signal de brouillage précédent la dernière fenêtre temporelle de réception est réémis pendant le temps de traitement δ_{C} pour l'analyse et la détection (302) du signal mémorisé.

Les fonctions d'analyse, de détection et de génération du signal de brouillage peuvent être mises en oeuvre dans un circuit de type ASIC ou FPGA.

Dans un mode de réalisation, le dispositif coopère avec des moyens de supervision, lesdits moyens permettant de connaître les fréquences utilisées par les réseaux amis.

Le dispositif comporte, par exemple, des moyens pour communiquer par liaison filaire avec les moyens de supervision.

Les moyens de supervision sont par exemple mis en oeuvre par un équipement appartenant au réseau ami, ledit équipement étant installé de manière à coopérer avec le dispositif.

Le dispositif comporte par exemple des moyens pour communiquer par liaison sans fil avec les moyens de supervision (401).

L'invention a aussi pour objet un système de brouillage des émissions d'au moins un réseau de télécommunications ennemi, ledit système étant composé d'un premier et d'un second dispositif.

Le premier dispositif comporte :
- des moyens pour recevoir et mémoriser périodiquement des signaux dans une bande de réception Br dans une fenêtre temporelle de réception de durée déterminée δ₀,
- des moyens d'analyse fréquentielle desdits signaux mémorisés et de détections des canaux de fréquences utilisés par les réseaux de télécommunications émettant dans la bande Br, des moyens pour générer un signal de brouillage apte à brouiller les signaux présents sur les canaux de fréquence détectés,
- des moyens pour coopérer avec le second dispositif afin d'acquérir les canaux de fréquences utilisés par au moins un réseau ami
- le signal de brouillage étant adapté de manière à brouiller les canaux de fréquence utilisés par le réseau ennemi sans brouiller les canaux de fréquence utilisés par le réseau ami.
Le second dispositif comporte :
- des moyens pour connaître les canaux de fréquences utilisés par au moins un réseau ami et mettant en oeuvre une fonction de type suiveur permettant au dispositif de se synchroniser sur le ou les réseaux amis à évasion de fréquence.

Selon un aspect de l'invention, le premier et le second dispositif communiquent par liaison optique, filaire ou hertzienne

L'invention a notamment comme avantage de permettre de brouiller une pluralité de réseaux EVF sans nécessiter une synchronisation à l'un quelconque de ces réseaux. De plus, l'énergie du brouillage est concentrée uniquement sur les fréquences utilisées par les réseaux à brouiller, en d'autres termes, le brouillage est de type bande étroite.

D'autres caractéristiques et avantages de l'invention apparaîtront à l'aide de la description qui suit donnée à titre illustratif et non limitatif, faite en regard des dessins annexés parmi lesquels :
- la figure 1 illustre de manière simplifiée le principe de brouillage selon l'invention ;
- les figures 2A et 2B présentent des exemples illustrant l'impact du taux de brouillage ;
- la figure 3 donne un exemple simplifié de dispositif de brouillage selon l'invention ;
- la figure 4 donne un exemple de scenario dans lequel un dispositif de brouillage selon l'invention peut être utilisé.

Comme explicité précédemment, un brouilleur répéteur réalise périodiquement un enregistrement du signal qu'il reçoit puis le réémet plusieurs fois. Ainsi, les extraits de signaux enregistrés servent à brouiller les émissions des réseaux de télécommunications présents car les signaux réémis correspondent aux bandes de fréquences utilisées par ces réseaux. Cependant, l'utilisation de ce type de brouilleur est limitée car tous les signaux qui se trouvent dans sa bande de réception sont brouillés. Cela implique que les réseaux amis sont également brouillés. Le brouilleur selon l'invention permet de brouiller une pluralité de réseaux tout en ayant la possibilité de laisser passer les signaux émis par des réseaux amis. Pour cela, un brouillage périodique et systématique est appliqué tout en utilisant une analyse fréquentielle, ledit traitement ayant pour objectif de protéger certains paliers, c'est-à-dire certains canaux de fréquences utilisés pendant une période donnée par un ou plusieurs réseaux amis.

La figure 1 illustre de manière simplifiée le principe du brouilleur selon l'invention. Dans cet exemple, deux réseaux EVF à brouiller émettent des signaux à des différents instants. Ces émissions sont représentées sur un graphe en deux dimensions. L'axe des abscisses correspond à l'axe des fréquences et l'axe des ordonnées correspond à l'axe des temps. Les émissions associées à deux réseaux EVF à brouiller sont représentées. Sur la figure 1 sont représentées deux émissions successives 100, 101 au instants t₁, t₂. Ces émissions sont de durées différentes et proviennent d'un premier réseau EVF. Sont également représentées quatre autres émissions successives 102, 103, 104, 105 en provenance d'un second réseau EVF, lesdites émissions étant de durées différentes et émises respectivement aux instants t'₁, t'₂, t'₃, t'₄.

Le principe de l'invention est d'ouvrir régulièrement une fenêtre de réception appelées fenêtre d'ouverture. Pendant la durée de cette fenêtre, une détection de fréquences est réalisée sur le signal reçu. Si la présence d'un ou plusieurs signaux est détectée, alors le brouillage est activé, c'est-à-dire qu'un signal de brouillage adapté aux résultats de la détection est émis. Cette adaptation correspond à la génération d'un signal de brouillage couvrant seulement les portions de bande de fréquence utilisées par les réseaux détectés.

En d'autres termes, le brouilleur dispose de fenêtres d'ouverture 106, 107, 108, 109, 110, 111, 112, 113, 114, 115 de durée δ₀. Cette durée δ₀ est appelée temps d'ouverture dans la suite de la description. Ces fenêtres d'ouverture sont disponibles par exemple périodiquement toutes les Δ₀ secondes. Cette durée de période d'ouverture Δ₀ peut être choisie en fonction de la vitesse de sauts des émissions à brouiller.

L'émission du signal de brouillage est interrompue à l'ouverture de la fenêtre. Le signal reçu par le brouilleur pendant la durée δ₀ est mémorisé. La détection de fréquences a pour objectif la détermination des fréquences sur lesquelles des signaux correspondant à des émissions radio sont présentes. Pour cela, la portion de signal mémorisée de durée δ₀ doit être analysée. Cette analyse nécessite la mise en oeuvre de calculs et requiert donc, pour être exécutées, un certain temps de traitement δ_{C} suivant la fenêtre d'ouverture.

Ainsi, pendant la première fenêtre de d'ouverture 106 illustrée figure 1, deux émissions 100, 102 sont présentes. L'analyse de la portion de signal mémorisée permet la détection des deux bandes de fréquence utilisées pour ces émissions, lesdites bandes étant appelées canaux de fréquences dans la suite de la description.

Ainsi, à la fin de la fenêtre d'ouverture, la portion de signal à analyser en vue la détection est acquise et analysée. Les caractéristiques du signal de brouillage sont disponibles après l'analyse. Un signal de brouillage permettant d'interférer sur les deux canaux détectés est alors émis par le brouilleur.

Afin de réduire les intervalles temporels pendant lesquels aucun signal de brouillage n'est émis, il est possible de réémettre pendant le temps de traitement δ_{C} le signal de brouillage utilisé préalablement à la dernière fenêtre de d'ouverture. On s'affranchit ainsi du temps de traitement s'il y a présence d'un signal à la même fréquence que précédemment à la fenêtre d'ouverture. Si ce n'est pas le cas, le surplus en fréquence 116 du signal de brouillage n'a aucun impact sur l'efficacité du brouillage.

Il apparaît avec cet exemple que le brouilleur selon l'invention permet de brouiller simultanément une pluralité d'émissions en provenance de différents réseaux de télécommunication.

De plus, il est possible de protéger un réseau de type ami en utilisant une fonction de type suiveur permettant de se synchroniser sur le ou les réseaux amis à évasion de fréquence. Pour cela, un masque de protection correspondant à l'ensemble des fréquences à ne pas brouiller est généré et permet d'éviter le brouillage de fréquences utilisées par le ou les réseaux amis.

Les figures 2A et 2B présentent des exemples illustrant l'impact du taux de brouillage.

Le taux de brouillage noté R_{b} correspond à la proportion entre le temps de brouillage et le temps de non-brouillage, le temps de brouillage correspondant au temps durant lequel un signal de brouillage est émis.

La figure 2A donne un exemple de scenario dans lequel deux canaux de fréquences sont utilisés par un réseau EVF pour ses émissions. Le brouilleur selon l'invention comporte des moyens pour déterminer les fréquences présentes dans le spectre à l'aide des portions de signaux reçu par le brouilleur pendant les fenêtres d'ouverture 200 de durée δ₀. Dans cet exemple, et avec l'objectif de simplifier l'exposé, le temps de traitement δ_{C} est considéré comme négligeable. Dans l'exemple illustré à l'aide de la figure 2A, pour une période d'ouverture de durée Δ₀, le taux de brouillage R_{b} vaut 0.5 et peut s'exprimer en utilisant l'expression suivante : ${R}_{b} = 1 - {δ}_{0} / {Δ}_{0}$

En d'autres termes les émissions du réseau EVF sont brouillées la moitié du temps. La plupart des réseaux EVF conçus pour résister au brouillage sont mis en oeuvre de manière à ce que les données numériques soient transmises avec un niveau de redondance important. Pour cela, des codes de canal de rendements faibles sont utilisés. Dans ce cas, la redondance permet de rendre les transmissions robustes face à des brouilleur permettant des taux de brouillage faible, par exemple de l'ordre de 0.5.

La figure 2B donne un exemple de scenario dans lequel deux fréquences sont utilisées par un réseau EVF pour ses émissions, un brouilleur fonctionnant avec un taux de brouillage supérieur à 0.7.

Dans cet exemple, le temps de traitement δ_{C} est pris en compte. Ainsi, après l'acquisition dans une fenêtre d'ouverture 201 du signal reçu par le brouilleur, un traitement de détection de fréquence est réalisé pendant une durée δ_{C}. Si aucun signal de brouillage n'est émis pendant cette durée, le taux de brouillage peut s'exprimer en utilisant l'expression suivante : ${R}_{b} = 1 - \left({δ}_{0} + {δ}_{c}\right) / {Δ}_{0}$ L'émission du signal est donc brouillée sur une durée égale à Δ₀ - (δ₀ + δ_{c}).

Comme explicité précédemment, durant le temps de traitement δ_{c}, il est possible soit de ne pas émettre de signal de brouillage 204, soit de réémettre le signal de brouillage 202, 203 sur les mêmes canaux de fréquence que ceux utilisés avant la dernière fenêtre d'ouverture. Dans ce deuxième cas de figure, il est possible que les émissions du réseau EVF aient été sujettes à un saut de fréquence. Par conséquent, le signal de brouillage réémis 202 durant le temps de traitement δ_{C} ne sera pas émis sur la bande de fréquence utilisée par le réseau EVF pendant ce temps. Au contraire, s'il n'y a pas de saut de fréquence entre le début de la période d'ouverture et la fin du temps de traitement, le signal de brouillage 203 est émis sur le canal de fréquence effectivement utilisée par le réseau EVF. La réémission du signal de brouillage pendant la durée de traitement δ_{c} dans la dernière bande de fréquence utilisée permet d'améliorer le taux de brouillage R_{b}. Cette amélioration se traduit par l'inégalité suivante : $1 - \left({δ}_{0}\right) / {Δ}_{0} \geq {R}_{b} \geq 1 - \left({δ}_{0} + {δ}_{c}\right) / {Δ}_{0}$

La figure 3 donne un exemple simplifié de dispositif de brouillage selon l'invention. Le brouilleur comporte plusieurs étages de traitement. Par exemple, un premier étage 308 comprend un premier convertisseur de type analogique numérique CAN 300 dont le but est de convertir le signal reçu en provenance d'un circuit radiofréquence de réception. Cet étage 308 comprend également un second convertisseur de type numérique-analogique CNA 305 dont la fonction est de convertir la version numérique du signal de brouillage à émettre en une version analogique transmise ensuite à un circuit radiofréquence pour son émission.

La sortie de ce convertisseur CAN 300 est par exemple connectée à un circuit de traitement FPGA ou ASIC 309, ledit circuit comportant plusieurs blocs fonctionnels. Un premier bloc fonctionnel d'analyse 301 prend en entrée le signal numérique converti et permet de réaliser un enregistrement du signal sur une durée δₒ puis l'analyse fréquentielle dudit signal enregistré. Pour cela, une transformée de Fourrier rapide FFT, acronyme venant de l'expression anglo-saxonne « Fast Fourrier Transform », peut être utilisée. Avantageusement, la durée d'interception canaux EVF est réduite car l'application d'une seule FFT est requise.

Le résultat de la transformée FFT est utilisé par un bloc fonctionnel de détection 302 permettant de comparer lesdits résultats à une valeur seuil de manière à déterminer la présence d'émissions en provenance d'un ou plusieurs réseaux ainsi que les canaux de fréquence utilisés pour ces émissions.

Les canaux détectés à brouiller sont ensuite utilisés par un bloc multi-générateur de forme d'onde 304, mettant en oeuvre un algorithme Multi-FOB en référence à l'expression « Multi-Forme d'Onde de Brouillage ». Ce bloc fonctionnel 304 a pour objectif de générer une version numérique du signal brouillage, ledit signal permettant de brouiller les canaux de fréquence indiqué par le bloc logique de détection 302. A titre d'exemple, le bloc Multi-FOB 304 est choisi de manière pouvoir générer un signal de brouillage couvrant jusqu'à 6 canaux de fréquences simultanément.

Le signal de brouillage numérique est ensuite converti en un signal analogique par le convertisseur CNA 305 pour être émis par le brouilleur.

De plus, un bloc fonctionnel 303 de protection des réseaux amis indique quels sont les canaux de fréquence utilisés par ces réseaux aux blocs logiques de détection 302 et/ou au bloc mettant en oeuvre l'algorithme Multi-FOB 304. Ces informations ont pour objectif que le signal de brouillage ne couvre pas les fréquences utilisées par les réseaux amis.

A titre d'exemple, les informations de canaux utilisées par le bloc de protection des réseaux amis 303 peuvent permettre au bloc de détection 302 d'ignorer certains canaux de fréquences pour lesquelles un signal à été détecté pour cause de dépassement d'une valeur seuil prédéterminée. Le bloc de détection ne transmet ainsi comme information au bloc Multi-FOB 304 que les fréquences utilisées par des réseaux autres que les réseaux amis.

Le circuit de traitement 309 peut être commandé par un équipement hôte 310, un ordinateur par exemple. Celui-ci comporte une interface homme-machine 306 permettant notamment d'afficher graphiquement sur un écran le résultat de l'analyse de fréquences 301 sous la forme de raies spectrales. En outre, l'équipement hôte 310 comporte des moyens de supervisions 307 transmettant par exemple un masque de fréquences, c'est-à-dire des informations permettant de savoir quels sont les fréquences utilisées par les réseaux amis, au bloc fonctionnel 303 de protection des réseaux amis du circuit de traitement 309. Ces moyens de supervisions 307 peuvent être soit internes à l'équipement hôte comme représenté sur la figure, soit externes comme par exemple un brouilleur suiveur configuré en mode interception-détection.

Un tel dispositif a, par exemple, la capacité de recevoir des signaux pour leur analyse et pour la détection de fréquence sur une bande de quelques dizaines de MHz du fait des algorithmes d'analyse utilisés 301, même si les circuits radiofréquences utilisés ont des capacités habituellement supérieures Si l'on veut couvrir une bande plus large, il est possible d'utiliser en parallèle une pluralité de blocs convertisseurs CAN 308 et de blocs d'analyse 309 couvrant des bandes distinctes.

La figure 4 donne un exemple de scenario dans lequel un dispositif de brouillage selon l'invention peut être utilisé.

Le but est de perturber les communications 402, 403, 404 de trois réseaux EVF ennemis tout en éviter de perturber les communications 405 d'un réseau EVF ami.

Une solution est d'utiliser un dispositif de brouillage 400 selon l'invention. Celui-ci émet un signal de brouillage 406 permettant de perturber les communications de 3 réseaux ennemis sur la base de l'analyse des signaux reçus 407 en provenance de ces réseaux. De plus, de par ses capacités de supervision lui permettant de connaître les moments d'émission et les fréquences utilisées 408 par le réseau ami, le signal de brouillage est généré de manière à ce que ledit réseau ami puisse fonctionner normalement car le signal de brouillage ne parasite pas ses émissions. Les moyens de supervisions 401 peuvent être externes au dispositif de brouillage, comme explicité précédemment. On est alors en présence d'une approche coopérative entre deux dispositifs distincts 400, 401. Ces deux dispositifs sont par exemple reliés par liaison filaire ou bien sans fil.

Lorsqu'une liaison filaire est utilisée, le réseau ami communique des informations permettant au dispositif 401 d'être synchronisés. Pour cela, un équipement du réseau ami est installé de manière à coopérer avec le brouilleur.

Lorsqu'une liaison sans fil est utilisée, les moyens de supervision 401 sont tels qu'ils permettent au dispositif de se synchroniser avec le poste ami selon le procédé interception-détection / suiveur. Dans ce cas, il n'est pas nécessaire qu'un équipement du réseau ami soit installé avec le brouilleur.

## Revendications

1. Dispositif de brouillage des émissions d'au moins un réseau de télécommunications ennemi, ledit dispositif comportant des moyens pour recevoir et mémoriser (300, 301) périodiquement des signaux dans une bande de réception Br dans une fenêtre temporelle de réception de durée déterminée δ₀, **caractérisé en ce qu'**il comporte des moyens d'analyse fréquentielle (301) desdits signaux mémorisés et de détections (302) des canaux de fréquences utilisés par les réseaux de télécommunications émettant dans la bande Br, des moyens pour générer (304) un signal de brouillage apte à brouiller les signaux présents sur les canaux de fréquence détectés, le dispositif comportant en outre des moyens pour connaître les canaux de fréquences utilisés par au moins un réseau ami (303, 307) le signal de brouillage étant adapté de manière à brouiller les canaux de fréquence utilisés par le réseau ennemi sans brouiller les canaux de fréquence utilisés par le réseau ami **caractérisé en ce que** les moyens pour connaître les canaux de fréquences utilisés par le ou les réseaux amis mettent en oeuvre une fonction de type suiveur permettant au dispositif de se synchroniser sur le ou les réseaux amis à évasion de fréquence afin de déterminer les fréquences utilisées par le réseau ami.

2. Dispositif selon la revendication 1 **caractérisé en ce qu'**une fenêtre temporelle réception (106, 107, 108, 109, 110, 111, 112, 113, 114, 115) est ouverte périodiquement toutes les Δ₀ secondes, Δ₀ étant appelée période d'ouverture, le signal de brouillage étant adapté périodiquement sur la base de l'analyse et de la détection effectué dans ces fenêtres.

3. Dispositif selon la revendication 2 **caractérisé en ce que** la période d'ouverture Δ₀ est choisie en fonction de la vitesse des sauts de fréquence des émissions à brouiller.

4. Dispositif selon l'une quelconque des revendications précédentes **caractérisé en ce qu'**une transformée de Fourier rapide appliquée sur le signal mémorisé est utilisée pour l'analyse fréquentielle (301).

5. Dispositif selon la revendication 4 **caractérisé en ce qu'**un signal est détecté (302) lorsque les valeurs résultats obtenues par application de la Transformée de Fourier rapide dépassent une première valeur seuil prédéterminée et/ou ne dépassent pas une seconde valeur seuil prédéterminée.

6. Dispositif selon l'une quelconque des revendications précédentes **caractérisé en ce que** l'émission du signal de brouillage est interrompue à l'ouverture de la fenêtre temporelle de réception.

7. Dispositif selon l'une quelconque des revendications précédentes **caractérisé en ce que** le signal de brouillage précédent la dernière fenêtre temporelle de réception est réémis pendant le temps de traitement δ_{C} pour l'analyse (301) et la détection (302) du signal mémorisé.

8. Dispositif selon l'un quelconque des revendications précédentes **caractérisé en ce que** les fonctions d'analyse (301), de détection (302) et de génération du signal de brouillage (304) sont mises en oeuvre dans un circuit de type ASIC ou FPGA.

9. Dispositif selon l'une quelconque des revendications précédentes **caractérisé en ce qu'**il coopère avec des moyens de supervision (401), lesdits moyens permettant de connaître les fréquences utilisées par les réseaux amis.

10. Dispositif selon la revendication 9 **caractérisé en ce qu'**il comporte des moyens pour communiquer par liaison filaire avec les moyens de supervision (401).

11. Dispositif selon la revendication 10 **caractérisé en ce que** lesdits moyens de supervision (401) sont mis en oeuvre par un équipement appartenant au réseau ami, ledit équipement étant installé de manière à coopérer avec le dispositif.

12. Dispositif selon la revendication 9 **caractérisé en ce qu'**il comporte des moyens pour communiquer par liaison sans fil avec les moyens de supervision (401).

13. Système de brouillage des émissions d'au moins un réseau de télécommunications ennemi, ledit système étant composé d'un premier et d'un second dispositif, le premier dispositif comportant :
• des moyens pour recevoir et mémoriser (300, 301) périodiquement des signaux dans une bande de réception Br dans une fenêtre temporelle de réception de durée déterminée δ₀,
• des moyens d'analyse fréquentielle (301) desdits signaux mémorisés et de détections (302) des canaux de fréquences utilisés par les réseaux de télécommunications émettant dans la bande Br, des moyens pour générer (304) un signal de brouillage apte à brouiller les signaux présents sur les canaux de fréquence détectés,
• des moyens pour coopérer avec le second dispositif afin d'acquérir les canaux de fréquences utilisés par au moins un réseau ami (303, 307)
• le signal de brouillage étant adapté de manière à brouiller les canaux de fréquence utilisés par le réseau ennemi sans brouiller les canaux de fréquence identifiés comme étant utilisés par le réseau ami.
et le second dispositif comportant :
• des moyens pour connaître les canaux de fréquences utilisés par au moins un réseau ami (303, 307) et
le système étant **caractérisé en ce que** les moyens du second dispositif mettent en oeuvre une fonction de type suiveur permettant au dispositif de se synchroniser sur le ou les réseaux amis à évasion de fréquence et de déterminer les fréquences utilisées par le réseau ami.

14. Système selon la revendication 13 dans lequel le premier et le second dispositif communiquent par liaison optique, filaire ou hertzienne.

## Patentansprüche

1. Vorrichtung zur Störung von Sendungen von mindestens einem feindlichen Telekommunikationsnetzwerk, wobei die Vorrichtung Mittel zum periodischen Empfangen und Speichern (300, 301) von Signalen in einem Empfangsband Br innerhalb eines Empfangszeitfensters festgelegter Dauer δ₀ beinhaltet, **dadurch gekennzeichnet, dass** sie Mittel zur Frequenzanalyse (301) der gespeicherten Signale und zum Erkennen (302) der von den Telekommunikationsnetzwerken verwendeten Frequenzkanäle beinhaltet, welche in dem Band Br senden, Mittel zum Erzeugen (304) eines Störsignals, welches in der Lage ist, die in den erkannten Frequenzkanälen vorhandenen Signale zu stören, wobei die Vorrichtung zudem Mittel zum Kennen der Frequenzkanäle beinhaltet, welche durch mindestens ein befreundetes Netzwerk (303, 307) verwendet werden, wobei das Störsignal so angepasst ist, dass es die vom feindlichen Netzwerk verwendeten Frequenzkanäle stört, ohne die vom befreundeten Netzwerk verwendeten Frequenzkanäle zu stören,
**dadurch gekennzeichnet, dass** die Mittel zum Erfahren der von dem oder den befreundeten Netzwerk(en) verwendeten Frequenzkanäle eine Funktion vom Typ Mitlauf umsetzen, welche es der Vorrichtung erlauben, sich mit dem oder den befreundeten Netzwerk(en) mit Frequenzsprung zu synchronisieren, um die vom befreundeten Netzwerk verwendeten Frequenzen zu bestimmen.

2. Vorrichtung nach Anspruch 1, **dadurch gekennzeichnet, dass** ein Empfangszeitfenster (106, 107, 108, 109, 110, 111, 112, 113, 114, 115) periodisch alle Δ₀ Sekunden geöffnet wird, wobei Δ₀ als Öffnungsperiode bezeichnet wird, wobei das Störsignal periodisch auf der Grundlage der in diesen Fenstern angestellten Analyse und Detektion angepasst wird.

3. Vorrichtung nach Anspruch 2, **dadurch gekennzeichnet, dass** die Öffnungsperiode Δ₀ in Abhängigkeit von der Geschwindigkeit der Frequenzsprünge der zu störenden Sendungen gewählt wird.

4. Vorrichtung nach einem der vorhergehenden Ansprüche, **dadurch gekennzeichnet, dass** eine auf das gespeicherte Signal angewandte schnelle Fourier-Transformation für die Frequenzanalyse (301) eingesetzt wird.

5. Vorrichtung nach Anspruch 4, **dadurch gekennzeichnet, dass** ein Signal erkannt (302) wird, wenn die durch Anwendung der schnellen Fourier-Transformation erzielten Ergebniswerte einen ersten vorbestimmten Schwellenwert überschreiten und/oder einen zweiten vorbestimmten Schwellenwert nicht überschreiten.

6. Vorrichtung nach einem der vorhergehenden Ansprüche, **dadurch gekennzeichnet, dass** die Sendung des Störsignals beim Öffnen des Empfangszeitfensters unterbrochen wird.

7. Vorrichtung nach einem der vorhergehenden Ansprüche, **dadurch gekennzeichnet, dass** das Störsignal, welches dem letzten Empfangszeitfenster vorausgegangen ist, über die Verarbeitungszeit δ_{c} zur Analyse (301) und zur Erkennung (302) des gespeicherten Signals erneut gesendet wird.

8. Vorrichtung nach einem der vorhergehenden Ansprüche, **dadurch gekennzeichnet, dass** die Funktionen zur Analyse (301), zur Erkennung (302) und zur Erzeugung des Störsignals (304) in einem Schaltkreis vom Typ ASIC oder FPGA umgesetzt werden.

9. Vorrichtung nach einem der vorhergehenden Ansprüche, **dadurch gekennzeichnet, dass** sie mit Überwachungsmitteln (401) zusammenarbeitet, wobei diese Mittel es ermöglichen, die von den befreundeten Netzwerken verwendeten Frequenzen zu erfahren.

10. Vorrichtung nach Anspruch 9, **dadurch gekennzeichnet, dass** sie Mittel zur drahtgebundenen Kommunikation mit den Überwachungsmitteln (401) beinhaltet.

11. Vorrichtung nach Anspruch 10, **dadurch gekennzeichnet, dass** die Überwachungsmittel (401) durch eine Ausrüstung umgesetzt werden, welche zum befreundeten Netzwerk gehört, wobei die Ausrüstung so installiert ist, dass sie mit der Vorrichtung zusammenarbeitet.

12. Vorrichtung nach Anspruch 9, **dadurch gekennzeichnet, dass** sie Mittel zur drahtlosen Kommunikation mit den Überwachungsmitteln (401) beinhaltet.

13. System zum Stören der Sendungen mindestens eines feindlichen Telekommunikationsnetzwerks, wobei das System aus einer ersten und einer zweiten Vorrichtung besteht, wobei die erste Vorrichtung Folgendes beinhaltet:
• Mittel zum periodischen Empfangen und Speichern (300, 301) von Signalen in einem Empfangsband Br innerhalb eines Empfangszeitfensters festgelegter Dauer δ₀,
• Mittel zur Frequenzanalyse (301) der gespeicherten Signale und zum Erkennen (302) der von den Telekommunikationsnetzwerken verwendeten Kanäle, welche in dem Band Br senden, Mittel zum Erzeugen (304) eines Störsignals, welches in der Lage ist, die in den erkannten Frequenzkanälen vorhandenen Signale zu stören,
• Mittel zum Zusammenarbeiten mit der zweiten Vorrichtung, um die von mindestens einem befreundeten Netzwerk (303, 307) verwendeten Frequenzkanäle zu erfassen, wobei das Störsignal so angepasst ist, dass es die vom feindlichen Netzwerk verwendeten Frequenzkanäle stört, ohne die Frequenzkanäle zu stören, die als die vom befreundeten Netzwerk verwendeten Kanäle identifiziert wurden,
und wobei die zweite Vorrichtung Folgendes beinhaltet:
• Mittel zum Erkennen der von mindestens einem befreundeten Netzwerk (303, 307) verwendeten Frequenzkanäle, und wobei das System **dadurch gekennzeichnet ist, dass** die Mittel der zweiten Vorrichtung eine Funktion vom Typ Mitlauf umsetzen, welche es der Vorrichtung erlauben, sich mit dem oder den befreundeten Netzwerk(en) mit Frequenzsprung zu synchronisieren und die vom befreundeten Netzwerk verwendeten Frequenzen zu bestimmen.

14. System nach Anspruch 13, bei welchem die erste und die zweite Vorrichtung miteinander über eine optische Verbindung, drahtgebunden oder drahtlos kommunizieren.

## Claims

1. A device for jamming transmissions from at least one enemy telecommunications network, said device comprising means (300, 301) for periodically receiving and storing signals in a reception band Br in a reception time window of determined duration *δ*₀, **characterised in that** it comprises means (301) for frequency analysing said stored signals and means (302) for detecting frequency channels used by the telecommunications networks transmitting in the band Br, means (304) for generating a jamming signal capable of jamming the signals present on the detected frequency channels, the device further comprising means for determining the frequency channels used by at least one friendly network (303, 307), the jamming signal being adapted so as to jam the frequency channels used by the enemy network without jamming the frequency channels used by the friendly network,
**characterised in that** the means for determining the frequency channels used by the one or more friendly network(s) implement a function of the tracker type allowing the device to be synchronised on the one or more frequency hopping friendly network(s) in order to determine the frequencies used by the friendly network.

2. The device as claimed in claim 1, **characterised in that** a reception time window (106, 107, 108, 109, 110, 111, 112, 113, 114, 115) is periodically opened every Δ₀ seconds, with Δ₀ being called opening period, the jamming signal being periodically adapted on the basis of the analysis and the detection performed in these windows.

3. The device as claimed in claim 2, **characterised in that** the opening period Δ₀ is selected as a function of the speed of the frequency hops of the transmissions to be jammed.

4. The device as claimed in any one of the preceding claims, **characterised in that** a fast Fourier transform applied to the stored signal is used for the frequency analysis (301).

5. The device as claimed in claim 4, **characterised in that** a signal is detected (302) when the values of results obtained by applying the fast Fourier transform exceed a first predetermined threshold value and/or do not exceed a second predetermined threshold value.

6. The device as claimed in any one of the preceding claims, **characterised in that** the transmission of the jamming signal is interrupted upon opening the reception time window.

7. The device as claimed in any one of the preceding claims, **characterised in that** the jamming signal preceding the last reception time window is retransmitted during the processing time *δ*_{C} for analysing (301) and detecting (302) the stored signal.

8. The device as claimed in any one of the preceding claims, **characterised in that** the analysis (301), detection (302) and jamming signal generation (304) functions are implemented in a circuit of the ASIC or FPGA type.

9. The device as claimed in any one of the preceding claims, **characterised in that** it cooperates with monitoring means (401), said means allowing the frequencies used by the friendly networks to be determined.

10. The device as claimed in claim 9, **characterised in that** it comprises means for wired communication with the monitoring means (401).

11. The device as claimed in claim 10, **characterised in that** said monitoring means (401) are implemented by equipment belonging to the friendly network, said equipment being installed so as to cooperate with the device.

12. The device as claimed in claim 9, **characterised in that** it comprises means for wirelessly communicating with the monitoring means (401).

13. A system for jamming transmissions from at least one enemy telecommunications network, said system being formed by a first and a second device, the first device comprising:
• means (300, 301) for periodically receiving and storing signals in a reception band Br in a reception time window of determined duration *δ*₀;
• means (301) for frequency analysing said stored signals and means (302) for detecting frequency channels used by the telecommunications networks transmitting in the band Br, means (304) for generating a jamming signal capable of jamming the signals present on the detected frequency channels;
• means for cooperating with the second device so as to acquire the frequency signals used by at least one friendly network (303, 307);
• the jamming signal being adapted so as to jam the frequency channels used by the enemy network without jamming the frequency channels identified as being used by the friendly network;
and the second device comprising:
• means for determining the frequency channels used by at least one friendly network (303, 307) and the system being **characterised in that** the means of the second device implement a function of the tracker type allowing the device to be synchronised on the one or more frequency hopping friendly network(s) and to determine the frequencies used by the friendly network.

14. The system as claimed in claim 13, wherein the first and the second device communicate via optical, wired or radio link.
